# EUROPÄISCHE PATENTSCHRIFT

(11) **EP 2 378 945 B1**
(45) Veröffentlichungstag und Bekanntmachung des Hinweises auf die Patenterteilung: **17.10.2012**
(21) Anmeldenummer: 09765081.6
(22) Anmeldetag: 02.12.2009
(51) Int. Cl.: A47L 15/42

(54) **GESCHIRRSPÜLMASCHINE**
DISHWASHER
LAVE-VAISSELLE

(30) Priorität: 19.12.2008 DE 102008055027
(43) Veröffentlichungstag der Anmeldung: 26.10.2011
(73) Patentinhaber: BSH Bosch und Siemens Hausgeräte GmbH, 81739 München (DE)
(72) Erfinder: GERSTNER, Norbert, 89520 Heidenheim (DE); SCHILLING, Rainer, 89429 Bachhagel (DE); EGGER, Gerhard, 86450 Altenmünster (DE); SCHESSL, Bernd, 89407 Dillingen (DE)
(86) Internationale Anmeldenummer: PCT/EP2009/066180
(87) Internationale Veröffentlichungsnummer: WO 2010/069760

(56) Entgegenhaltungen:
- EP-A1- 1 662 207
- EP-A2- 1 358 837
- DE-A1- 10 017 073

## Beschreibung

Die Erfindung betrifft eine Geschirrspülmaschine nach dem Oberbegriff des Patentanspruches 1 (siehe z.B. EP-A-1 358 837.)

Bei Geschirrspülmaschinen kann die Bedienblende mit seinen Bedien- und Anzeigeelementen in der Gerätetür vorgesehen sein. Die als Kunststoffteil ausgeführte Bedienblende kann sich über die gesamte Türbreite am oberen Rand der Gerätetür erstrecken.

Eine solche gattungsgemäße Haushaltsgerätetür weist ein, einen Nutzraum zugewandtes Innentürelement auf, an dem die Bedienblende befestigt ist. Die Bedienblende ist mit einem abgewinkelten Blendenmantel in Anlage mit dem Türinnenelement.

Insbesondere bei geöffneter, etwa in horizontaler Ebene liegender Haushaltsgerätetür kann die von herausgezogenen Geschirrkörben abtropfende Flüssigkeit über Spalte zwischen der Bedienblende und der Innentür in das Türinnere eindringen. Zum Schutz vor eindringender Flüssigkeit können die der Bedienblende zugeordneten Elektronikkomponenten in aufwendigen Gehäusen eingekapselt oder die eindringende Flüssigkeit durch Zusatzteile, wie etwa Abschirmfolien oder dergleichen, umgeleitet werden. Dies gestaltet sich z. B. aufgrund vorhandener Kontaktierungen des Kabelbaums und der erforderlichen Gehäusedurchbrüche in die Elektronikgehäuse als sehr aufwendig.

Die Aufgabe der Erfindung besteht darin, eine Geschirrspülmaschine bereitzustellen, bei der die der Bedienblende zugeordneten Gerätekomponenten in einfacher Weise vor eindringender Flüssigkeit geschützt sind.

Die Aufgabe ist durch die Merkmale des Patentanspruches 1 gelöst. Bevorzugte Weiterbildungen der Erfindung sind in den Unteransprüchen offenbart.

Die Erfindung geht aus von einer Geschirrspülmaschine, insbesondere Haushalts-Geschirrspülmaschine, wenigstens aufweisend eine Haushaltsgerätetür, die wenigstens eine Bedienblende und ein Türinnenelement aufweist, zwischen denen wenigstens abschnittsweise eine wenigsten aus einer Dichtung und einem Dichtbett gebildete Dichtung angeordnet ist.

Erfindungsgemäß bilden das Dichtelement und das Dichtbett eine einstückige Baueinheit, insbesondere ein Zwei-Komponenten-Extrusionsteil. Dies vereinfacht die Montage, da nur ein Bauteil montiert werden muss, wobei das Zwei-Komponenten-Extrusionsteil als Meterware einfach herstellbar ist und eine für die Montage günstige Eigensteifigkeit aufweist.

In einer Weiterbildung ist vorgesehen, dass die Bedienblende im Kunststoffspritzgussverfahren hergestellt ist, und insbesondere eine Entformungsrichtung (E) senkrecht zu einer Bedienblenden-Frontwand verläuft. Die Geometrie der Bedienblende ist so zu gestalten, dass eine Entformungsbewegung der Spritzgusswerkzeuge ohne Behinderungen bzw. ohne Vorsehen zusätzlicher Schieber ermöglicht ist.

Bei Herstellung der Bedienblende als Kunststoffspritzgussteil kann die Trennwand am Blechdach der Bedienblende angeformt sein. Zwischen der Trennwand und dem Blechdach kann ein Durchbruch vorgesehen werden, durch den das Dichtelement mit seinem Ende in die Flüssigkeitsablaufkammer geführt werden kann.

Wie oben erwähnt, kann die Bedienblende im Kunststoffspritzgussverfahren hergestellt werden, bei dem eine Spritzgusskammer zur Formgebung der Bedienblende durch Spritzgusswerkzeuge begrenzt ist.

Für eine einfache Dichtstruktur kann erfindungsgemäß das Dichtbett und das Dichtelement als ein separates Bauteil in die Bedienblende eingesetzt werden. Auf diese Weise besteht eine größere Flexibilität in der geometrischen Gestaltung der Bedienblende, ohne dass Hinterschneidungen aufgrund des Dichtbettes Berücksichtigung finden müssten.

Das Dichtbett kann bevorzugt auf zumindest einem, in der Entformungsrichtung hinterschneidungsfreien Stützelement der Bedienblende abgestützt sein. Bevorzugt kann das Dichtbett auf voneinander beabstandeten Stützrippen abgestützt sein, die in der Entformungsrichtung an der Bedienblende angespritzt sind. Durch die Steifigkeit des Dichtbettes können relativ große Abstände zwischen den Abstützrippen gewählt werden.

Zur stabilen Halterung des Dichtbettes kann das Stützelement Durchbrüche aufweisen, mit denen das Dichtbett in etwa rechtwinklig zur Entformungsrichtungsrichtung ortsfest an der Bedienblende vorpositioniert werden kann. Nach erfolgter Vorpositionierung kann das Türinnenelement mit der Bedienblende verschraubt werden, wodurch das Dichtelement in dichtende Anlage mit dem Türinnenelement bringbar ist.

In einer Weiterbildung ist jeder Seitenflanke der Bedienblende eine Flüssigkeitsablaufkammer zugeordnet, durch die die an den Seitenflanken der Bedienblende eindringende Flüssigkeit abführbar ist. Die erfindungsgemäße Bedienblende weist daher seitlich gestaltete Entwässerungsbereiche auf, mit deren Hilfe die an den Seitenflanken eindringende Flüssigkeit auch ohne zusätzliches Dichtmittel von spannungsführenden Komponenten der Bedienblende ferngehalten werden kann. Somit können die Seitenflanken der Bedienblende dichtmittelfrei in Anlage mit dem Innentürelement gebracht werden, wodurch der Abdichtaufwand im Bereich zwischen der Bedienblende und dem Innentürelement reduziert ist.

Bei Geschirrspülmaschinen ist die Gerätetür üblicherweise am bodenseitigen Maschinensockel um eine horizontale Schwenkachse angelenkt. Beim Bestücken von Spülgut bzw. bei der Herausnahme von Spülgut werden die Geschirrkörbe üblicherweise von der in horizontaler Ebene angeordneten Gerätetür getragen. Von den Geschirrkörben bzw. dem Spülgut abtropfende Flüssigkeit kann daher, wie oben beschrieben, in das Türinnere eindringen. Um einen Wasserablauf aus der Flüssigkeitsablaufkammer der Bedienblende zu gewährleisten, kann die Flüssigkeitsablaufkammer in Richtung auf die Türschwenkachse strömungstechnisch offen gestaltet sein.

Beim Schließen der Gerätetür kann daher die in der Flüssigkeitsablaufkammer gesammelte Flüssigkeit in Richtung auf die Schwenkachse aus der Bedienblende abfließen.

Die rückseitig an der Bedienblende vorgesehenen Gerätekomponenten können zum Schutz vor eindringender Flüssigkeit unter Zwischenschaltung der Flüssigkeitsablaufkammer von der Bedienblenden-Seitenflanke beabstandet sein, wodurch die Bedienblende im Bereich der Gerätekomponente fluiddicht ausgeführt ist. Die Flüssigkeitsablaufkammer kann über eine Trennwand von den Gerätekomponenten der Bedienblende fluiddicht getrennt sein.

Üblicherweise kann sich die Bedienblende am oberen, der Türanlenkseite gegenüberliegende Türrand über die gesamte Türbreite erstrecken. Die Bedienblende kann dabei in etwa haubenförmig als ein Kunststoffbauteil gefertigt sein, das eine benutzerseitig zugewandte Frontwand aufweist, in der Bedien- und Anzeigeelemente getragen sind. Am oberen Rand der Bedienblendenfrontwand kann eine Seitenflanke als ein nach hinten abgewinkeltes Blechdach angeformt sein, während an den Seitenrändern der Frontwand ebenfalls nach hinten abgewinkelte Seitenflanken angeformt sein können. Jede der Seitenflanken der Bedienblende kann jeweils eine der oben genannten Trennwände zugeordnet sein, so dass die Seitenflanke zusammen mit der Trennwand eine steife Doppelwandstruktur zwischengeordneter Flüssigkeitsablaufkammer ergibt. Zur Erhöhung einer Verwindungssteifigkeit der Bedienblende können die Seitenflanke und die Trennwand über Querwände miteinander verbunden sein, die beabstandet von der Rückseite der Bedienblenden-Frontwand verlaufen.

In einer bevorzugten Dichtanordnung kann entlang des Blendendaches der Bedienblende in Querrichtung der Tür ein leistenförmiges Dichtelement verlaufen, das zwischen dem Blendendach und dem Türinnenelement fluiddicht abdichtet.

Mit dem oben genannten, leistenförmigen Dichtelement ist die Bedienblende über die gesamte Türbreite abgedichtet, während die Eckbereich am Übergang zwischen den Seitenflanken und dem Blendendach durch die Flüssigkeitsablaufkammer begrenzt sind. Auf diese Weise kann montagetechnisch vorteilhaft verhindert werden, dass das Dichtelement um den Eckbereich herum vom Blendendach und den Seitenflanken geführt werden muss. Vielmehr ist lediglich das oben genannte Dichtelement in Querrichtung in die Bedienblende einzusetzen.

Bevorzugt kann das querverlaufende Dichtelement mit seinen Dichtenden jeweils in die seitlichen Flüssigkeitsablaufkammern einragen. Auf diese Weise kann auf dem Dichtelement anstehende Flüssigkeit seitlich in die Flüssigkeitsablaufkammern seitlich abtropfen. Das leistenförmige Dichtelement kann dabei mit seinen jeweiligen Dichtenden über einen freien Abstand vom Eckbereich zwischen der Blendenseitenflanke und dem Blendendach beabstandet sein.

Die oben genannte Trennwand zur Abtrennung der Flüssigkeitsablaufkammer von den Gerätekomponenten der Bedienblende kann bevorzugt spaltfrei in das Blendendach übergehen. Bei Herstellung der Bedienblende als Kunststoffspritzgussteil kann die Trennwand am Blechdach der Bedienblende angeformt sein. Zwischen der Trennwand und dem Blechdach kann ein Durchbruch vorgesehen werden, durch den das Dichtelement mit seinem Ende in die Flüssigkeitsablaufkammer geführt werden kann.

Wie oben erwähnt, kann die Bedienblende im Kunststoffspritzgussverfahren hergestellt werden, bei dem eine Spritzgusskammer zur Formgebung der Bedienblende durch Spritzgusswerkzeuge begrenzt ist. Die Geometrie der Bedienblende ist so zu gestalten, dass eine Entformungsbewegung der Spritzgusswerkzeuge ohne Behinderungen bzw. ohne Vorsehen zusätzlicher Schieber ermöglicht ist. Vor diesem Hintergrund kann nur mit hohem Aufwand ein Dichtbett für das Dichtelement im Anschlussbereich der Bedienblende am Türinnenelement angeformt werden.

Nachfolgend ist ein Ausführungsbeispiel der Erfindung anhand der beigefügten Figuren gezeigt.

Es zeigen:
- Fig. 1: in einer teilweisen Perspektivdarstellung eine Gerätetür einer Geschirrspülmaschine;
- Fig. 2: in einer Ansicht entsprechend der Fig. 1 die Gerätetür mit weggelassenem Türinnenelement;
- Fig. 3: in einer rückseitigen Ansicht eine Bedienblende in Alleinstellung;
- Fig. 4: in einer vergrößerten Schnittdarstellung eine Abdichtung zwischen dem Türinnenelement und der Bedienblende; und
- Fig. 5: in einer Ansicht entsprechend der Fig. 4 die Bedienblende bei weggelassenem Türinnenelement.

In der Fig. 1 ist eine Gerätetür einer nicht dargestellten Geschirrspülmaschine gezeigt. Die Gerätetür ist in üblicher Weise am bodenseitigen Maschinensockel der Geschirrspülmaschine in horizontaler Richtung angelenkt. An der der Türanlenkseite gegenüberliegenden Türseite ist eine Bedienblende 1 vorgesehen, die sich als ein Kunststoffteil über die gesamte Türbreite erstreckt. Die Bedienblende 1 ist zusammen mit der Innentür 3 an einem in der Fig. 1 nur grob angedeuteten Türrahmen 5 befestigt. Der Türrahmen 5 weist gemäß den Fig. 1 und 2 einander zugewandte seitliche U-profilförmige Rahmenleisten auf.

Die Innentür 3 ist bei geschlossener Gerätetür dem Spülraum der Geschirrspülmaschine zugewandt sowie als ein tiefgezogenes Blechteil gefertigt. Entsprechend weist die Innentür 3 einen rahmenartig umlaufenden Türholmabschnitt 7 auf, der bei geschlossener Gerätetür in den Spülraum einragt. Außenseitig geht der Türholmabschnitt 7 in einen umlaufenden Befestigungsflansch 9 über, der an den Türrahmenleisten festgeschraubt ist. Im oberen Bereich der Gerätetür ist der Befestigungsflansch 9 der Innentür 3 mit der Bedienblende 1 verschraubt. An der, der Innentür 3 gegenüberliegenden Außenseite trägt der Türrahmen 5 in bekannter Weise eine Außenverkleidung bzw. eine Möbelplatte 11.

In der Fig. 2 ist die Gerätetür bei abgenommener Innentür 3 gezeigt, so dass die rückseitige Geometrie der Bedienblende 1 ersichtlich wird. Demzufolge weist die Bedienblende 1 eine dem Benutzer zugewandte Frontwand 13 auf, an der rückseitig ein nur gestrichelt angedeutetes Steuermodul 15 etwa mittels Rastverbindungen gehaltert ist.

An den in Geräteseitenrichtung x gegenüberliegenden Seitenrändern sowie am oberen Rand der Frontwand 13 ist ein flanschartig abgewinkelter Blendemantel 17, 19 angeformt. Die seitlichen Blendenmantelabschnitte 17 bilden Seitenflanken der Bedienblende 1, während der obere Blendenmantel 19 ein Blendendach bildet. Der Blendenmantel 17, 19 ist bei zusammengebauter Gerätetür in Anlage mit dem Befestigungsflansch 9 der Innentür 3 gebracht. An der Innenseite des Blendenmantels 17, 19 sind hier nicht dargestellte Schraubdome angeformt, mit denen die Innentür 3 verschraubt wird.

Gemäß der Fig. 2 sind die in der Geräteseitenrichtung x gegenüberliegenden Seitenflanken 17 in etwa bündig mit der Außenseite des Türrahmens 5 ausgerichtet. Die beiden Seitenflanken 17 sind über Eckbereiche 23 mit dem Blendendach 19 verbunden.

Gemäß den Fig. 2 und 3 ist jede der Seitenflanken 17 der Bedienblende 3 doppelwandig mit einer davon beabstandeten Trennwand 21 ausgeführt. Zwischen der Trennwand 21 und der Seitenflanke 17 ist jeweils eine Flüssigkeitsablaufkammer 25 angeordnet, die in Richtung auf die Türschwenkachse offen gestaltet ist. Die Trennwände 21 sind gemäß den Fig. 2 und 3 parallel zu der zugehörigen Seitenflanken 17 ausgeführt und unmittelbar an dem Blendendach 19 angeformt. In dem Bereich zwischen den beiden Trennwänden 21 ist das Steuermodul 15 vorgesehen.

In gleicher Weise wie die Trennwände 21 sind in einem Abstand zueinander Stützrippen 27 am Blendendach 19 angeformt. Die Stützrippen 27 tragen ein leistenförmig ausgeführtes Dichtelement 29. Das Dichtelement 29 dichtet in Einbaulage gemäß der Fig. 4 einen Spalt 31 zwischen dem Befestigungsflansch 9 der Innentür 3 und dem Blendendach 19 ab.

Wie aus der Fig. 4 weiter hervorgeht, weist das Dichtelement 29 ein Hohlraumprofil auf, das in einer Zwei-Komponenten-Extrusionstechnik einstückig mit einem leistenförmigen Dichtbett 33 verbunden. Das Dichtbett 33 ist im Vergleich zu dem als Weichkomponente ausgeführten Dichtelement als eine Hartkomponente ausgeführt.
Wie aus den Figuren hervorgeht, sind zwischen den Stützrippen 27 und dem Blendendach 19 sowie zwischen der Trennwand 21 und dem Blendendach 19 jeweils stufenförmige Durchbrüche 35 eingeformt, in die das Dichtbett 33 mit darauf angeordnetem Dichtelement 29 formschlüssig eingesetzt ist.

Beim Zusammenbau der Gerätetür wird das Dichtbett 33 zusammen mit dem angeformten Dichtelement 29 in einem Vormontageschritt in die Durchbrüche 35 der Trennwände 21 sowie der Abstützrippen 27 eingesetzt. Anschließend wird auf die Bedienblende 3 mit dem darin vorpositionierten Dichtelement 29 die Innentür 3 verschraubt.

Gemäß den Fig. 2 und 3 ragt das Dichtelement 29 mit seinen Enden 37 in die beiden Flüssigkeitsablaufkammern 25 ein. Das Dichtelement 29 ist dabei mit seinen Dichtenden 37 über einen Abstand a von den jeweiligen Eckrundungen 23 der Bedienblende 3 beabstandet.

In der Fig. 4 ist die Entformungsrichtung E der Spritzgusswerkzeuge nach erfolgter Formgebung der Bedienblende 3 gezeigt. Die Abstützrippen 27 sind bei abgenommenem Dichtbett 33 hinterschneidungsfrei in der Entformungsrichtung E an das Blendendach 19 angeformt, so dass die Entformung hinterschnittfrei sowie ohne zusätzliche Schieber erfolgen kann.

Beim Bestücken der Geschirrspülmaschine mit Spülgut bzw. bei der Herausnahme von Spülgut befindet sich die Gerätetür in ihrer horizontalen Offenstellung. Der untere Geschirrkorb kann auf der geöffneten Gerätetür abgestützt sein, um das Bestücken bzw. die Herausnahme von Spülgut zu vereinfachen. Dabei abtropfende Flüssigkeit kann über die nicht abgedichteten Spalte zwischen den Seitenflanken 17 der Bedienblende 3 und dem Befestigungsflansch 9 der Innentür 3 in die seitlichen Flüssigkeitsaufnahmekammern 25 gelangen. Im Bereich des Blendendaches 19 ist demgegenüber das Dichtelement 29 zwischen dem Befestigungsflansch 9 und dem Blendendach 19 vorgesehen. Die sich im Spalt 31 sammelnde Flüssigkeit kann daher auf dem Dichtelement 29 anstehen und seitlich an den Enden 37 des Dichtelementes 29 in die Flüssigkeitsablaufkammern 25 abtropfen.

Beim Schließen des Spülraumes wird die Gerätetür wieder in ihre vertikale Schließstellung geschwenkt. Dadurch kann die in den Flüssigkeitsablaufkammern 25 gesammelte Flüssigkeit aus der Bedienblende 3 in Richtung der Türschwenkachse abfließen.

### BEZUGSZEICHENLISTE

- 1: Bedienblende
- 3: Türinnenelement
- 5: Türrahmen
- 7: Türholmabschnitt
- 9: Befestigungsflansch
- 11: Außenverkleidung
- 13: Bedienblenden-Frontwand
- 15: Steuermodul
- 17: Blenden-Seitenflanken
- 19: Blendendach
- 21: Trennwände
- 23: Eckbereiche
- 25: Flüssigkeitsablaufkammern
- 27: Stützrippen
- 29: Dichtelement
- 31: Spalt
- 33: Dichtbett
- 35: Durchbrüche
- E: Entformungsrichtung
- a: Abstand
- x: Türseitenrichtung

## Patentansprüche

1. Geschirrspülmaschine, insbesondere Haushalts-Geschirrspülmaschine, wenigstens aufweisend eine Haushaltsgerätetür, die wenigstens eine Bedienblende (1) und ein Türinnenelement (3) aufweist, zwischen denen wenigstens abschnittsweise eine wenigsten aus einer Dichtung (29) und einem Dichtbett (33) gebildete Dichtung angeordnet ist, **dadurch gekennzeichnet, dass** das Dichtelement (29) und das Dichtbett (33) eine einstückige Baueinheit bilden, insbesondere ein Zwei-Komponenten-Extrusionsteil.

2. Geschirrspülmaschine nach Anspruch 1, **dadurch gekennzeichnet, dass** die Bedienblende (1) im Kunststoffspritzgussverfahren hergestellt ist, und insbesondere eine Entformungsrichtung (E) senkrecht zu einer Bedienblenden-Frontwand (13) verläuft.

3. Geschirrspülmaschine nach Anspruch 2, **dadurch gekennzeichnet, dass** das Dichtbett (33) auf zumindest einem, in der Entformungsrichtung (E) hinterschneidungsfreien Stützelement (27), insbesondere auf voneinander beabstandete Stützrippen, abgestützt ist.

4. Geschirrspülmaschine nach Anspruch 3, **dadurch gekennzeichnet, dass** das Stützelement (27) mit einem Durchbruch (35) ausgebildet ist, mit dem das Dichtbett (33) rechtwinklig zur Entformungsrichtung (E) ortsfest gehalten ist.

5. Geschirrspülmaschine nach mindestens einem der Ansprüche 1 bis 4, **dadurch gekennzeichnet, dass** die Bedienblende (1) abgewinkelten Seitenflanken (17, 19) aufweist, die mit dem Türinnenelement (3) anliegen, wobei jeder der Seitenflanken (17, 19) eine Flüssigkeitsablaufkammer (25) zugeordnet ist, durch die an den Seitenflanken (17, 19) der Bedienblende (1) eindringende Flüssigkeit abführbar ist.

6. Geschirrspülmaschine nach Anspruch 5, **dadurch gekennzeichnet, dass** rückseitig an der Bedienblende (1) vorgesehene Gerätekomponenten (15) zum Schutz vor eindringender Flüssigkeit über die Flüssigkeitsablaufkammer (25) von der Bedienblenden-Seitenflanke (17, 19) beabstandet ist.

7. Geschirrspülmaschine nach Anspruch 5 oder 6, **dadurch gekennzeichnet, dass** die Flüssigkeitsablaufkammer (25) über eine Trennwand (21) von den Gerätekomponenten (15) der Bedienblende (1) getrennt sind.

8. Geschirrspülmaschine nach Anspruch 5, 6 oder 7, **dadurch gekennzeichnet, dass** die Bedienblende (1) eine sich insbesondere über die gesamte Türbreite erstreckende benutzerseitige Frontwand (13) aufweist, an deren oberen Rand ein nach hinten abgewinkeltes Blechdach (19) und an deren Seitenränder nach hinten abgewinkelte Seitenflanken (17) ausgebildet sind.

9. Geschirrspülmaschine nach Anspruch 7 oder 8, **dadurch gekennzeichnet, dass** jede der Seitenwände (17) der Bedienblende (1) zusammen mit der Trennwand (21) doppelwandig mit zwischengeordneter Flüssigkeitsablaufkammer (25) ausgeführt sind.

10. Geschirrspülmaschine nach Anspruch 8 oder 9, **dadurch gekennzeichnet, dass** entlang eines Blendendaches (19) der Bedienblende (1) in Querrichtung der Tür das Dichtelement (29) zur fluiddichten Abdichtung zwischen dem Blendendach (19) und dem Türinnenelement (3) verläuft.

11. Geschirrspülmaschine nach Anspruch 10, **dadurch gekennzeichnet, dass** die querverlaufende Blendendichtung (29) mit zumindest einem Dichtende (37) in die Flüssigkeitsablaufkammer (25) einragt.

12. Geschirrspülmaschine nach Anspruch 10 oder 11, **dadurch gekennzeichnet, dass** die Blendendichtung (29) mit ihrem jeweiligen Streifenende (37) über einen freien Abstand (a) vom Eckbereich (23) zwischen der Blendenseitenflanke (17) und dem Blendendach (19) beabstandet ist.

13. Geschirrspülmaschine nach mindestens einem der Ansprüche 5 bis 13, **dadurch gekennzeichnet, dass** die Blendenseitenflanken (17) der Bedienblende (1) dichtmittelfrei in Anlage mit dem Türinnenelement (3) sind.

14. Geschirrspülmaschine nach mindestens einem der Ansprüche 7 bis 13, **dadurch gekennzeichnet, dass** die Trennwand (21) spaltfrei in das Blechdach (19) übergeht.

15. Geschirrspülmaschine nach mindestens einem der Ansprüche 7 bis 14, **dadurch gekennzeichnet, dass** die Trennwand (21) einen Durchbruch (35) aufweist, durch den das Dichtelement (29) in die Flüssigkeitsablaufkammer (25) geführt ist.

## Claims

1. Dishwasher, particularly domestic dishwasher, at least comprising a domestic appliance door which has at least one control panel (1) and a door inner element (3), between which a seal formed at least from a seal (29) and a seal bed (33) is arranged at least in a section, **characterised in that** the sealing element (29) and the sealing bed (33) form an integral constructional unit, particularly a two-component extrusion part.

2. Dishwasher according to claim 1, **characterised in that** the control panel (1) is produced in a plastics material injection-moulding method, and, in particular, a mould removal direction (E) extends perpendicularly to a control panel front wall (13).

3. Dishwasher according to claim 2, **characterised in that** the seal bed (33) is supported on at least one support element (27) free of undercuts in the mould removal direction (E), particularly on mutually spaced support ribs.

4. Dishwasher according to claim 3, **characterised in that** the support element (27) is constructed with a passage (35) by which the seal bed (33) is held in stationary position at right angles to the mould removal direction (E).

5. Dishwasher according to at least one of claims 1 to 4, **characterised in that** the control panel (1) has bent-over side flanks (17, 19) bearing against the door inner element (3), wherein associated with each of the side flanks (17, 19) is a liquid drain chamber (25) through which liquid penetrating at the side flanks (17, 19) of the control panel (1) can be drained away.

6. Dishwasher according to claim 5, **characterised in that** appliance components (15) provided at the rear side at the control panel (1) are, for protection from penetrating liquid, spaced by way of the liquid drain chambers (25) from the control panel side flanks (17, 19).

7. Dishwasher according to claim 5 or 6, **characterised in that** the liquid drain chambers (25) are separated from the appliance components (15) of the control panel (1) by way of a partition wall (21).

8. Dishwasher according to claim 5, 6 or 7, **characterised in that** the control panel (1) has at the user side a front wall (13) extending, in particular, over the entire door width, at the upper edge of which a sheet-metal roof (19) bent over rearwardly and at the side edges of which side flanks (17) bent over rearwardly are formed.

9. Dishwasher according to claim 7 or 8, **characterised in that** each of the side walls (17) of the control panel (1) together with the partition wall (21) is formed to be double-walled with intermediately arranged liquid drain chamber (25).

10. Dishwasher according to claim 8 or 9, **characterised in that** extending along a panel roof (19) of the control panel (1) in transverse direction of the door is the sealing element (29) for liquid-tight sealing between the panel roof (19) and the door inner element (3).

11. Dishwasher according to claim 10, **characterised in that** the transversely extending panel seal (29) protrudes by at least one seal end (37) into the liquid drain chamber (25).

12. Dishwasher according to claim 10 or 11, **characterised in that** the panel seal (29) is spaced by the respective strip end (37) thereof over a free spacing (a) from the corner region (23) between the panel side flank (17) and the panel roof (19).

13. Dishwasher according to at least one of claims 5 to 13, **characterised in that** the panel side flanks (17) of the control panel (1) are in contact, free of sealing means, with the door inner element (3).

14. Dishwasher according to at least one of claims 7 to 13, **characterised in that** the partition wall (21) goes over without a gap into the sheet-metal roof (19).

15. Dishwasher according to at least one of claims 7 to 14, **characterised in that** the partition wall (21) has a passage (35) through which the sealing element is led into the liquid drain chamber (25).

## Revendications

1. Lave-vaisselle, notamment lave-vaisselle à usage domestique, présentant au moins une porte d'appareil ménager qui présente au moins un bandeau de commande (1) et un élément intérieur de porte (3), entre lesquels est disposée au moins par section un joint formé au moins à partir d'un joint (29) et d'un lit d'étanchéité (33), **caractérisé en ce que** l'élément d'étanchéité (29) et le lit d'étanchéité (33) forment un ensemble d'une seule pièce, notamment une pièce extrudée à deux composants.

2. Lave-vaisselle selon la revendication 1, **caractérisé en ce que** le bandeau de commande (1) est fabriqué par procédé de moulage par injection de matière plastique, et notamment **en ce qu'**une direction de démoulage (E) s'étend perpendiculairement à une paroi frontale (13) du bandeau de commande.

3. Lave-vaisselle selon la revendication 2, **caractérisé en ce que** le lit d'étanchéité (33) s'appuie sur au moins un élément d'appui (27) exempt de contre-dépouille en direction de démoulage (E), notamment sur des nervures d'appui distancées les unes des autres.

4. Lave-vaisselle selon la revendication 3, **caractérisé en ce que** l'élément d'appui (27) est réalisé par une ouverture (35) au moyen de laquelle le lit d'étanchéité (33) est maintenu de manière stationnaire en angle droit par rapport à la direction de démoulage (E).

5. Lave-vaisselle selon au moins l'une quelconque des revendications 1 à 4, **caractérisé en ce que** le bandeau de commande (1) présente des flancs latéraux coudés (17, 19) qui sont adjacents à l'élément intérieur de porte (3), une chambre d'évacuation de liquide (25) étant attribuée à chacun des flancs latéraux (17, 19), au moyen de laquelle le liquide pénétrant sur les flancs latéraux (17, 19) du bandeau de commande (1) peut être évacué.

6. Lave-vaisselle selon la revendication 5, **caractérisé en ce que** des composants d'appareil (15) au dos sur le bandeau de commande (1) sont distancés du flanc latéral (17, 19) du bandeau de commande pour la protection contre la pénétration de liquide par l'intermédiaire de la chambre d'évacuation de liquide (25).

7. Lave-vaisselle selon la revendication 5 ou 6, **caractérisé en ce que** la chambre d'évacuation de liquide (25) est séparée des composants d'appareil (15) du bandeau de commande (1) par l'intermédiaire d'une paroi de séparation (21).

8. Lave-vaisselle selon la revendication 5, 6 ou 7, **caractérisé en ce que** le bandeau de commande (1) présente une paroi frontale (13) côté utilisateur s'étendant notamment sur toute la largeur de porte, sur le bord supérieur de laquelle paroi frontale est réalisé un toit en tôle (19) plié vers l'arrière et sur les bords latéraux de laquelle sont réalisés des flancs latéraux (17) pliés vers l'arrière.

9. Lave-vaisselle selon la revendication 7 ou 8, **caractérisé en ce que** chacune des parois latérales (17) du bandeau de commande (1), avec la paroi de séparation (21), est réalisée à double paroi avec la chambre d'évacuation de liquide disposée entre.

10. Lave-vaisselle selon la revendication 8 ou 9, **caractérisé en ce que** le long d'un toit de bandeau (19) du bandeau de commande (1), dans le sens transversal de la porte, s'étend l'élément d'étanchéité (29) pour l'étanchéité aux fluides entre le toit du bandeau (19) et l'élément intérieur de porte (3).

11. Lave-vaisselle selon la revendication 10, **caractérisé en ce que** le joint de bandeau (29), traversant transversalement, dépasse dans la chambre d'évacuation (25) de liquide avec au moins une extrémité de joint (37).

12. Lave-vaisselle selon la revendication 10 ou 11, **caractérisé en ce que** le joint de bandeau (29), avec son extrémité de bande respective (37), est distancé de la partie en coin (23) entre le flanc latéral de bandeau (17) et le toit de bandeau (19) par l'intermédiaire d'un écart libre (a).

13. Lave-vaisselle selon au moins l'une quelconque des revendications 5 à 13, **caractérisé en ce que** les flancs latéraux de bandeau (17) du bandeau de commande (1) sont appliqués contre l'élément intérieur de porte (3) sans moyen d'étanchéité.

14. Lave-vaisselle selon au moins l'une quelconque des revendications 7 à 13, **caractérisé en ce que** la paroi de séparation (21) se transforme en toit de tôle (19) sans écartement.

15. Lave-vaisselle selon au moins l'une quelconque des revendications 7 à 14, **caractérisé en ce que** la paroi de séparation (21) présente une ouverture (35) à travers laquelle l'élément d'étanchéité (29) est mené dans la chambre d'évacuation de liquide (25).
